# EUROPÄISCHE PATENTSCHRIFT

(11) **EP 1 903 916 B1**
(45) Veröffentlichungstag und Bekanntmachung des Hinweises auf die Patenterteilung: **01.04.2009**
(21) Anmeldenummer: 06762592.1
(22) Anmeldetag: 14.07.2006
(51) Int. Cl.: A47C 17/22

(54) **FALTLIEGE MIT HUBSCHERE**
FOLDING BED WITH SCISSORS-TYPE LIFTING ARRANGEMENT
COUCHETTE PLIANTE POURVUE DE CISEAUX DE LEVAGE

(30) Priorität: 15.07.2005 DE 102005033053
(43) Veröffentlichungstag der Anmeldung: 02.04.2008
(73) Patentinhaber: Sedac-Mecobel S.A., 8560 Wevelgem (BE)
(72) Erfinder: BROSSIER, Jean, 72190 Coulaines (FR)
(74) Vertreter: Hanewinkel, Lorenz
(86) Internationale Anmeldenummer: PCT/EP2006/006909
(87) Internationale Veröffentlichungsnummer: WO 2007/009671

(56) Entgegenhaltungen:
- GB-A- 769 599

## Beschreibung

Die Erfindung betrifft eine Faltliege, die mit einer Matratze belegt ist und die aus einem Kopf-, Rücken- und Fußrahmen besteht, die miteinander gelenkig verbunden sind und zusammengefaltet mit einem Hubbeschlag in einem Grundrahmen oder -kasten heb- und absenkbar angeordnet sind, wobei der Hubbeschlag aus beidseitig an dem Kopfrahmen angeordneten hebend federbelasteten Hubscheren besteht, die jeweils untenseitig mit einem ersten Scherenarm am Grundrahmen angelenkt sind und dort mit einem zweiten Scherenarm horizontalverschieblich gelagert sind, der obenendig endseitig am Kopfrahmen angelenkt ist.

Derartige bekannte Faltliegen weisen gewöhnlich jeweils beidseitig am Grundgestell gehaltene Gelenkvierecke auf, die ein Verkippen der Liege beim Anheben und Absenken erfordern und demzufolge einen erheblichen Freiraum im und um den Grundrahmen herum benötigen.

Aus GB 769 599 A ist eine Faltliege der eingangs genannten Art bekannt.

Es ist Aufgabe der Erfindung, einen sicheren Hub- und Faltbeschlag mit festgelegter Matratze zu schaffen, der äußerst kompakt im Grundrahmen zu verstauen ist.

Die Lösung besteht darin, daß der erste Scherenarm obenendig an einem kurzen Blockierlenker am rückenteilseitigen Kopfrahmenende in einem Gelenk angelenkt ist, an dem eine Lasche angreift, die mit einem Steuerarm gelenkig verbunden ist, der mit einem abstandgebenden Kopfrahmen-Verbinder des Kopfrahmens und des Rückenrahmens verbunden ist und so angeordnet ist, daß dann, wenn der Kopfrahmen-Verbinder in eine horizontale Liegestellung verbracht ist, sich der Blockierungslenker in einer Totlage des Scherengelenks befindet, und bei angewinkelter Stellung des Verbinders der Blockierungslenker aus der Totlage herausgeführt ist, so daß der Hubbeschlag den Kopfrahmen abgesenkt hält.

Vorteilhafte Ausgestaltungen sind in den Unteransprüchen angegeben.

Der Blockierungslenker hat eine solche Länge, daß bei einer Verschwenkung um ca. 180° die Hubschere zwischen der oberen Stellung, in der die Liege genutzt wird, und der unteren versenkten Stellung verstellt wird. Entsprechend länger ist der Steuerarm, der bei einer Verschwenkung um ca. 90° die volle Hubbewegung steuert. Die horizontale Zugkraftkomponente sichert die Verriegelungsstellung des Blockierungslenkers.

Der abstandhaltende Verbinder zwischen dem Kopfrahmen und dem Rückenrahmen hat eine Länge, die etwa der doppelten Dicke der Matratze entspricht, die beim Absenken der Liege eingefaltet ist.

Ebenso befindet sich ein abstandshaltender weiterer Verbinder zwischen dem Rückenrahmen und dem Fußrahmen, der jedoch wesentlich kürzer ist, da die Matratze um diese Verbindung außen herumgeführt ist.

Um ein gleichmäßiges Einfalten der drei Rahmen zu gewährleisten, sind die beiden Verbinder mit einem Steuerstab so verbunden, daß die beiden Rahmengelenkanordnungen jeweils etwa den gleichen Winkel bilden. Hierzu ist der Steuerstab jeweils an den beiden Verbindern beabstandet vom Gelenk des Rückenrahmens angelenkt, so daß ein steuerndes Gelenkviereck gebildet ist.

Das Gelenkviereck ist vorzugsweise derart ausgebildet, daß im eingefalteten Zustand das Gelenk des Steuerstabes am Fußrahmenverbinder die Verbindungslinie zwischen dem benachbarten Gelenk des Fußrahmenverbinders am Rückenrahmen zum anderen Gelenk des Steuerstabes durchschreitet, wodurch eine Entfaltung durch den Druck der zusammengedrückten Matratzenbereiche verhindert wird. Nur ein Anheben des Fußteils löst die Sperrung, indem das Gelenk am Fußrahmenverbinder wieder über die genannte Linie verlagert wird und so die Steuerstange angezogen wird.

Die Faltung der Verbinder wird vorteilhaft durch eine Feder gestützt, die zwischen dem Rückenrahmen und dem Kopfrahmenverbinder vorgespannt angeordnet ist.

Die Matratze ist vorteilhaft am Kopf- und Fußende mit einem Umschlag in einem hinterschnittenen Nutenprofil, insbesondere am Kopf- und Fußrahmen, gehalten, indem in den Einschlag ein Stab eingeschoben ist, dessen Durchmesser größer als die Nutaustrittsweite ist. Auf diese Weise bleibt die Matratze oder deren tragende Bespannung beim Falten der Rahmen immer in den Rahmenebenen und deckt die Beschlagteile, wie Federn, Steuerstäbe, Schere und Stützfüße nach oben ab. Seitlich an den Rahmen sind nur die Gelenkbolzenköpfe und die Verbinder zugänglich, so daß auch dort keine Quetsch- oder Klemmgefahr für den Bediener besteht. Die Scherenarme und die Blockierungsmechanik sind in der Liegestellung des Bettes blockiert und somit gesichert. Das Einfalten und Entfalten der Rahmen wird durch Angreifen und Anheben am freien Fußende bewirkt, so daß keine Gefahr einer Kollision mit dem Grundgestell und der Hubschere auftritt.

Am Fußende und am Kopfrahmenverbinder sind Stützgestelle angeordnet, die jeweils aus zwei Beinen und einer Querstrebe bestehen. Am Kopfrahmenverbinder sind die Beine angeschlossen, so daß sie beim Einfalten automatisch zwischen dem Kopf- und Rückenrahmen liegen. Die fußendseitigen Beine sind entweder mit dem Rahmen fest verbunden oder in Gelenkköpfen am Fußrahmen schwenkbar gelagert, wobei zwei Gelenkbolzen in einer Winkelkulisse um eine Kulissenecke geführt sind. Die Bolzen sind am stehenden Bein beabstandet befestigt, und die Schenkel der Kulisse sind etwas länger als die Erstreckung der beabstandeten Bolzen, so daß jeweils in der abgewinkelten und der parallelen Endlage der Beine zum Fußrahmen eine Sicherung gegen ein Wegklappen bei seitlicher Belastung besteht. Die Sicherheit ist um so größer, je höher die Belastung der Rahmen ist. Beim Anheben des Fußendes der Liege senken sich die Beine aus der Sicherheitslage, so daß sie von Hand leicht in die eingeschlagen parallele Stellung verschwenkt werden können. Das Ein- und Ausfalten des Stützgestelles geschieht vorteilhaft bei angehobenem Fußrahmen. In der Parallelstellung der Beine zum Fußrahmen besteht ein Freiraum zwischen diesen, so daß keine Klemmgefahr besteht.

Die gesamte Anordnung ist in allen Details und bei allen Faltvorgängen vollständig sicher und vermeidet durch das Einhalten von Mindestabständen der bewegten Teile eine Quetschgefahr von Fingern und Händen. Auch gibt es kein unkontrolliertes Ein- oder Ausfahren und keine Schergefahr im Bereich der Gelenke. In der ausgefalteten Liegestellung wird die Matratze von keinen Rahmenteilen überragt, so daß für einen Schläger keine Stoßgefahr besteht. Sämtliche Teile sind miteinander in einer unveränderlichen Position, wenn die Liege durch Personen wechselnd belastet wird.

In einer weiteren Ausführung weist die Liege ein Grundgestell auf, in dessen Seitenrahmen jeweils unten die Hubscheren angelenkt sind. Die beiden Seitenrahmen sind miteinander durch Traversenstäbe verbunden. Die Rahmen sind aus Winkelmaterial gefertigt, in dessen vertikalen Schenkel Einhängeösen für anzuhängende Polsterarmlehnen eine Frontblende und eine Rückenlehne eingebracht sind. Die beiden fußendseitigen Beine passen bei eingefalteter Liege zwischen die Seitenrahmen und stehen innenseitig zu dem frontseitigen Traversenstab. Somit hat das eingefaltete Gestell dort einen festen Stand.

Zur weiteren Erhöhung der Gestelllagensicherheit im aufgefalteten Zustand ist beidseitig jeweils zwischen dem vertikalen fußendseitigen Holm des Seitenrahmens und dem kopfseitigen Rückenrahmenende ein winkelförmiger oder bumerangförmiger Stützwinkel beidseitig angelenkt, der den Rückenrahmen auf einer Liegehöhe abstützt, ebenso wie die Beine das tun.

Der Stützwinkel weist eine zur Hubschere hin gerichete Öse auf, in die die Scherenfeder eingehakt ist, die kopfendseitig mit dem dort angelenkten Scherenarm verbunden ist. Somit hält die Scherenfeder außer der Schere auch den Stützwinkel in der Liegestellung.

Kopfendseitig am Grundgestell sind Stützen angeordnet, auf denen sich der Kopfrahmen im eingefalteten Zustand abstützt. Somit ist auch diese Stellung durch die Beine am anderen Ende gestützt stabil und unabhängig von der Dicke der Polsterauflagen, was zur Sicherheit beiträgt.

Weiterhin ist fußseitig am Fußrahmen beidseitig jeweils eine elastische Rastgabel angeordnet, die im eingefalteten Zustand eine Querstrebe des Rückenrahmens umgreift und so den Zustand gegen selbständiges Öffnen sichert. Weiterhin ist am Fußrahmenende eine Raste zum Seitenrahmen vorgesehen.

Als weitere Sicherheitsmaßnahme ist das Falten des Fußrahmens zum Rückenrahmen beidseitig jeweils durch einen Dämpfer gebremst, der einerseits am Fußrahmen und andererseits am Fußrahmenverbinder angelenkt ist.

Die Kopf- und Fußrahmenverbinder sind kastenförmig mit Verschlußkappen ausgebildet und schließen die Gelenkfelder sowie die gegeneinander verschieblichen und verschwenkenden Gelenkteile nach außen ab.

In einer vorteilhaften Ausführung ist der Fußrahmenverbinder als multifunktionales Teil aus Kunststoff hergestellt, in dem Lageraugen, Hebelansätze und ein Beinanschlußzapfen sowie Rastvertiefungen für eine Verschlußklappe ausgebildet sind.

Die angehängte Rückenlehne ist vorteilhaft hohl ausgebildet, damit sie zur Aufnahme von Decken und Kissen genutzt werden kann. Durch eine Klappe, die sich im Rückenbereich erstreckt, ist der Stauraum leicht zugänglich.

Vorteilhafte Ausgestaltungen sind in den Fig. 1 bis 26 dargestellt.
- Fig. 1: zeigt eine perspektivische Gesamtansicht der Faltliege entfaltet;
- Fig. 2: zeigt den Faltbeschlag eingefaltet in Seitenansicht;
- Fig. 3: zeigt die Hubschere beim Anheben in Seitenansicht;
- Fig. 4: zeigt die Hubschere in Höchstlage in Seitenansicht;
- Fig. 5: zeigt den Faltbeschlag eingefaltet in Seitenansicht mit Detailausschnitt eines Rahmenverbinders;
- Fig. 6: zeigt den Faltbeschlag halb gefaltet in Seitenansicht mit Detail des Rahmenverbinders;
- Fig. 7: zeigt den Faltbeschlag gestreckt in Seitenansicht mit Detail eines Rahmenverbinders;
- Fig. 8: zeigt eine Perpektiv-Explosionsdarstellung einer Matratzenbefestigung;
- Fig. 9: zeigt eine Seitenansicht zu Fig. 8 im Detail;
- Fig. 10-12: zeigen das Fußende mit dem Stützgestell in drei Schwenklagen;
- Fig. 13: zeigt die ausgefaltete Liege einer Variante an einer Seite perspektivisch vom Fußende aus;
- Fig. 14: zeigt die eingefaltete Liege zu Fig. 13 perspektivisch an einer Seite vom Fußende aus;
- Fig. 15+16: zeigen jeweils eine Ecke perspektivisch bei fast eingefaltetem bzw. eingefaltetem Rahmen;
- Fig. 17: zeigt eine schräge Innenansicht eines Verbinders mit Verkleidung;
- Fig. 18: zeigt ein Verbinderstück in Perspektive;
- Fig. 19+20: zeigen den Fußrahmenverbinder mit Bein bei auf- und eingefaltetem Rahmen;
- Fig. 21+22: zeigen perspektivische Seitenansichten auf- und eingefaltet vom Kopfende her;
- Fig. 23-25: zeigen Blendstücke der Rahmenverbinder;
- Fig. 26: zeigt eine eingefaltete Liege mit Rückenlehne bei abgenommener Armlehne.

Fig. 1 zeigt eine Perspektivansicht der entfalteten Liege, die aus dem Kopfrahmen 8, dem Rückenrahmen 7 und dem Fußrahmen 6 besteht, die gelenkig miteinander verbunden und mit einer Matratze 9 belegt sind. Der Kopfrahmen ist auf einer Hubschere 4 abgestützt, die in einem Grundgestell 1 gelagert ist. Faltbeschläge und Hubbeschläge sind jeweils beidseitig symmetrisch zur Längsachse angeordnet. Zwischen dem Rückenrahmen 7 und am Fußende sind jeweils Stützgestell 3 mit zwei Beinen 33, 33A und einer Querstrebe 29, 29A angeordnet.

Fig. 2 zeigt den Faltbeschlag zusammengefaltet in Seitenansicht ohne Matratze. Man erkennt, daß jeweils zwischen dem Kopfrahmen 8 und dem Rückenrahmen 7 ein Kopfrahmenverbinder 20 ist, und zwischen dem Rückenrahmen 7 und dem Fußrahmen 6 ein Fußrahmenverbinder 21 gelenkig verbunden angeordnet ist. Diese Verbinder 20, 21 sind bei eingefalteter Liege etwa senkrecht gestellt. Am Fußrahmen 6 ist das eingefaltete Stützgestell mit den Beinen 33 und am Fußrahmenverbinder 21 das weitere Stützgestell mit den Beinen 33A angeordnet.

Die völlig zusammengefaltete Hubschere besteht im wesentlichen aus den Scherenarmen 47, 48, die in dem Scherengelenk 51 verbunden sind. Am unteren Ende des 1. Scherenarmes 47 befindet sich das Gelenk 50, mit dem die Schere am Grundgestell gelagert ist.
Der 2. Scherenarm 48 ist an einem Gleiter 56 angelenkt, der im Grundgestell.horizontal verschieblich geführt ist.

Fig. 3 zeigt eine Seitenansicht bei teilweise hochgefahrener Hubschere. Zwischen dem Kopfende des Kopfrahmens 8 in der Öse 54 und dem ersten Scherenarm 47 in der Öse 55 ist eine Zugfeder 53 gespannt, die eine Hubkraft als Gegenkraft zum Gewicht der Liege erbringt und dadurch das Entfalten der Liege unterstützt. Der zweite Scherenarm 48 ist mit einem Gelenk 52 kopfendseitig am Kopfrahmen 8 angelenkt, und der erste Scherenarm 47 ist im Gelenk 44 mittels einer Lasche 42 im Gelenk 45 an einem kurzen Steuerarm 41 angelenkt, der fest mit dem Kopfrahmenverbinder 20 verbunden ist, der im Gelenk 49 mit dem Kopfrahmen 8 gelenkig verbunden ist. Zudem ist an dem oberen Ende des ersten Scherenlenkers 47 und vom Gelenk 49 zurückversetzt ein Blockierungslenker 43 in den Gelenken 44, 46 angelenkt, so daß die Gelenke 49, 46, 44, 45 ein Gelenkviereck bilden.

Wie Fig. 4 zeigt, befindet sich in der oberen Hubscherenstellung der Blockierungslenker 43 durch einen Anschlag in etwa parallel zum Kopfrahmen 8 und dadurch das Gelenk 44 in einer Blockadestellung oberhalb der Linie, die die Gelenke 46, 50 verbindet. Die Last O vermag die Blockade nicht zu lösen; zudem wirkt die Feder 53 in der Blockaderichtung. Nur ein Anheben des Rückenrahmens 7 und damit ein Hochdrehen in Richtung M, Fig. 3, des Kopfteilverbinders 20 löst die Blockade, da das Gelenk 46 des Blockierungshebels 43 am Kopfteilrahmen 8 oberhalb der Gelenke 44, 45 der Lasche 42 liegt, die vom Steuerarm 41 angetrieben wird.

Fig. 5 zeigt den zusammengefalteten Zustand der Rahmen 6, 7, 8 bei einer Belegung mit einer Matratze 9. Links ist eine vergrößerte Detailansicht zum Kopfteilverbinder 20 dargestellt, der in den Gelenken 17 und 15 mit dem Kopfrahmen 8 bzw. dem Rückenrahmen 7 verbunden ist. Zudem greift eine Zugfeder 19 in den Ösen 16, 14 zwischen dem Verbinder 20 und dem Rückenrahmen 7 in Schließrichtung an. Der Verbinder 20 schafft einen Abstand der beiden Rahmen 8, 7 der dort Platz für die zusammengefaltete Matratze hält.

Der Fußrahmenverbinder 21, der in den Gelenken 10, 11 den Fußrahmen 6 und den Rückenrahmen 7 etwas beabstandet verbindet, ist so lang, daß ein Klemmen von Fingern dazwischen ausgeschlossen ist.

Etwa parallel zum Rückenrahmen 7 ist ein Steuerstab 22 im Gelenk 13 am Kopfteilverbinder 20 und im Gelenk 12 an einem kurzen Lenker 21A am Fußteilverbinder 21 angelenkt. Die Verbindungslinie oder Gelenke 11, 13 liegt in der gezeigten eingefalteten Stellung oberhalb des Gelenks 12, wodurch diese Stellung gegen einen Matratzengegendruck T beibehalten bleibt. Nur ein Druck in Richtung C auf das Fußende der Liege bringt das Gelenk 12 über den Totpunkt, so daß danach ein Anheben durch eine Bewegung in Richtung F die weitere Entfaltung einleitet, die durch die Feder 19 und den Steuerstab 22 unterstützt wird, da dieser im Gelenk 13 versetzt zum Faltgelenk 15 angreift.

Weitere Einzelheiten der Faltbewegungen der Rahmen und deren Verbinder zeigt Fig. 6 zu der rechts eine Ausschnittsvergrößerung des Verbinders 20 gezeigt ist.

Fig. 7 zeigt ebenfalls mit einer Ausschnittsvergrößerung des Kopfteilverbinders 20 die Rahmen 6 -8 in der gestreckten Liegestellung. Außer dem Rahmen und deren Verbindern sowie die Köpfe der Gelenke sind seitlich keine Beschlagteile frei. Die Feder 19 und der Steuerstab 22 liegen rahmeninnenseitig, so daß keine Klemmgefahr oder anderweitige Verletzungsgefahr besteht. An den Überlappungsbereichen der Rahmen mit den Verbindern sind Anschlagbereiche ausgebildet, so daß die Gelenke nicht über die Streckstellung bewegt werden können. Nur ein Anheben des Fußendes in Richtung A leitet das Einfalten zur Knickform gemäß Fig. 5 ein.

Fig. 8 und 9 zeigen in teilweiser Explosionsdarstellung bzw. im Querschnitt die Halterung der Matratze auf einem Matratzentragetuch 2 oder mit einem Matratzenbund. Dieses bzw. dieser weist einen Einschlag 24 randseitig auf, in den ein Fixierstab 26 eingesteckt ist. Beide zusammen sind mit loser Passung in eine zylindrisch hinterschnittene Nut 27 eingesteckt, wobei das freie Ende des Einschlags 24 die Nut 27 unter dem Matratzentragetuch 2 durchsetzt.

Die Nut 27 befindet sich in einer Profilleiste 23, die mit einem Schenkel 28 an das Rahmenrohrprofil, z.B. des Fußrahmens 6 mit Schraubverbindern 5 o. dgl. befestigt ist. In entsprechender Weise sind ggf. auch Obergurte der Matratze am Rahmen, z.B. nahe der Falte im Bereich des Kopfteilverbinders 20, Fig. 5 befestigt.

Fig. 10 bis 12 zeigen die Schwenklagerung eines Beines 33 am Fußende des Fußrahmens 6. Dort ist ein Gelenkkopf 34 befestigt, der seitlich einen winkelförmigen Kulissenausschnitt mit einem vertikalen und einem horizontalen Kulissenschenkel 36, 37, die sich in einer Ecke 35 treffen. Der horizontale Schenkel 37 schließt unten an den vertikalen an und erstreckt sich vom Fußende weg. Das Bein 33 greift mit zwei am stehenden Bein beabstandet übereinanderliegenden Bolzen durch die Kulisse 36, 35, 37, die mit Bolzenköpfen 31, 32 gegen ein Herausziehen gesichert sind. Der Abstand der Bolzen ist geringer als die Schenkellänge der Kulissenschenkel 36, 37, so daß das Bein 33 vertikal gestellt -Fig. 10- gegen Seitenkräfte stabil gehalten ist, und horizontal gestellt -Fig. 12- diese Lage entsprechend beibehält. Die Kulisse 37 ist so weit vom Fußrahmen 6 beabstandet, daß zwischen dem Bein 33 und dem Fußrahmen 6 mindestens ein fingerbreiter Sicherheitsabstand besteht.

Eine Variante der Faltliege zeigen Fig. 13 - 25. Die dort gezeigten Details lassen sich auch mit der zuvor beschriebenen Ausführung vorteilhaft kombinieren.

In Fig. 13 ist die Liege, die einen Grundrahmen 90 aufweist, in der ausgefalteten Liegestellung dargestellt, und Fig. 14 zeigt die eingefaltete Sitzstellung jeweils ohne Arm- und Rückenlehne sowie Frontverkleidung.

Der Grundrahmen 90 besteht aus Seitenrahmen 91, die aus Rohr-und Winkelmaterial bestehen und von Seite zu Seite mit Traversen 92 untereinander verbunden sind. Die Eckwinkel 75, 75A der Seitenteile 91 weisen seitlich winkelförmige Ausklinkungen 76 auf, die zum Aufnehmen von Kopfzapfen an Polsterarmlehnen zu deren Befestigung dienen.

Weiterhin sind an dem Eckwinkel 75 im Rückenbereich entsprechende Steckaufnahmen für das Ansetzen des Rückenpolsterteils und entsprechend ist in den frontseitigen Eckwinkel 75A eine Ausklinkung 76A für eine anzuhängende Frontblende eingebracht. Obenendig ist eine Lasche mit einem Lager 78 für einen bumerangartig geformten Stützwinkel 80 angebracht, der anderenends nahe dem Kopfrahmenverbinder 20 am Rückenrahmen 7 angelenkt ist.

Am nahe dem Lager 78 gelegenen Stützwinkelende ist ein kurzer Winkelfortsatz 79 mit Kröpfungen 84, 86 angeformt, der zum Kopfende hin gerichtet und mit der Scherenfeder 53 verbunden ist, die anderenends an dem rückseitigen Gelenk 52 des Scherenarms 48 angeschlossen ist. Dadurch wird der Stützwinkel 80 in seiner hochgestellten Stützstellung für den Rückenrahmen 7 gehalten. Andererseits wird, wie Fig. 14 zeigt, der Stützwinkel 80 in der eingefalteten Liegenstellung durch die Feder 53 in der nach unten verschwenkten Stellung gehalten.

Die Anlenkung des Stützwinkels 80 am.Rückenrahmen 7 besteht aus einem Stift 81, der in einem winkelschenkelparallelen Langloch 82 - 83 beschränkt verschieblich und verschwenkbar steckt. In der vorderen Endlage 82 des Stiftes 81 ist die Liege und Schere in der Liegestellung stabil und sicher gegen ein Absinken und Einknicken gehalten. Zum Einfalten muß der Stift 81 in die hintere Stellung 83 des Langlochs durch ein Anheben des Fuß- und Rückenrahmens 6, 7 bewirkt werden und dann der Stützwinkel 80 verdreht werden, so dass die Schere 47, 48 sich beginnt einzufalten. Erst dann lassen sich die Rahmenverbinder 20, 21 einfalten, wie zum zuerst beschriebenen Modell beschrieben ist.

Zur weiteren Stabilisierung der beiden Faltstellungen sind die fußendseitigen Beine 33B fest mit dem Fußrahmen 6 verbunden. Im eingefalteten Zustand stehen die Beine 33B hinter der Grundgestelltraverse 92 innerhalb des Grundgestelles 90 auf dem Boden und stützen den Fußrahmen 6 fest dort ab, wie Fig. 14 zeigt.

Am hinteren Ende wird zudem der Rückenrahmen 7 im eingefalteten Zustand auf einer Grundrahmenstütze 77 abgestützt. Diese Stütze 77 verrastet elastisch mit dem Rückenrahmen 7.

Die Verbinder 20, 21 der Rahmen 8, 7; 7, 6 sind mit Schutzkappen 95, 96, 97 versehen, die in den Fig. 23 - 25 vergrößert gezeigt sind. Sie sind aus Kunststoff hergestellt mit angespritzten Rastzapfen 95A, 97A, die nur mit Werkzeug lösbar sind, so dass ein sicherer Berührungsschutz der darin oder darunter eingeschlossenen beweglichen Teile gegeben ist. Eine schräge Nase 95B an der Schutzkappe 95 des Fußrahmenverbinders 21, der zur Liegeninnenseite gerichtet ist, schützt vor einem Eingriff in den Anschlußbereich des einfaltbaren Beins 33A, wie auch Fig. 15 zeigt.

Dort ist ein weiterer Rastmechanismus 61, 62 gezeigt, der aus einer elastischen Gabel 61, die an einem horizontalen Eckblech 60 am Fußrahmen 6 neben dem fußendseitigen Bein 33B befestigt ist, und einer dazu passend gelegenen Traverse 62 des Rückenrahmens 7 besteht. Die beiden Rastenteile 61, 62 schließen die beiden Rahmen 6, 7 in der vollständigen Einfaltstellung in einem festen Abstand zusammen, der unabhängig von der Dicke einer aufliegenden Matratze ist.

Fig. 16 zeigt ein weiteres Detail am Fußende des Fußrahmens 6. Dort ist im Eckbereich über dem Bein ein Rasthaken 64 angeordnet, der mit einem elastischen Fortsatz 65, der am Grundgestell 90 befestigt ist, im eingefalteten Zustand eine Verrastung bewirkt. Somit ist der Fußrahmen 6 eingefaltet an allen Seiten mit dem Grundgestell 90 verrastet lösbar verbunden.

Fig. 17 zeigt eine weitere Ausgestaltung des Kopfrahmenverbinders 20A, der kein Bein trägt. Er besteht aus Winkelmaterial und ist an seiner offenen Seite mit einer Verkleidung 98 und über seinen Gelenkteilen mit einer Schutzkappe 97 versehen. Somit ist die Gelenkfeder 19, Fig. 5, völlig eingeschlossen.

Fig. 18 zeigt eine andere Ausgestaltung des Fußrahmenverbinders 21B, der einteilig bei abgenommener Verkleidung gestaltet ist. Auch ein Aufnahmeschaft T1 für den Anschluß des Beines ist angeformt, einschließlich von Nietbohrungen.

Die beiden Rahmenlager T3 sind buchsenförmig ausgebildet und von Schutz- und Versteifungsbögen S1, S2 überwölbt. In den verstrebten Bögen sind Aufnahmebohrungen S3 für die Zapfen der Schutzverkleidung eingeformt. Parallel zum Aufnahmeschaft T1 erstreckt sich der Fortsatz T8, der Befestigungsbohrungen T5, T2 für Verriegelungsteile enthält.

Andererseits des Schaftes T1 ist durch den Bogen S2 verstärkt ein Aufnahmedurchbruch T6 für ein Gelenk 71 eines Dämpfers 72 eingebracht. Die Anordnung des Dämpfers 72 zeigt Fig. 19. Dieser ist am anderen Ende 70 mit dem Fußrahmen 6 gelenkig verbunden und verlangsamt das Aus- und Einfalten des Fußrahmens 6, insbesondere in der Stellung Fig. 6, was dem Schutz von Bedienern dient, falls sie den Rahmen loslassen.

Fig. 20 zeigt den eingefalteten Zustand der Rahmen 6, 7 mit dem zwischenliegenden Bein 33A und dem innenliegenden Dämpfer 72.

Die Fig. 21 und 22 zeigen aus weiteren Perspektiven die zuvor beschriebenen Einzelheiten mit den gleichen Referenzen.

Fig. 26 zeigt eine Explosions-Perspektive der zu einer Sitzbank B eingefalteten Liege ohne Polsterseitenteile, aber mit abgehängtem Rückenpolsterteil P. Dieses ist als Hohlkörper ausgeführt, so dass er einen Stauraum für Decken oder dgl. umschließt. Die gepolsterte Rückenanlageplatte P1 ist untenseitig mit einem Gelenk P2 an eine Gestellanschlußwand P3 angelenkt.

### Bezugszeichenliste

- O: Lastrichtung
- 1, 90: Grundgestelle
- 2: Matratzentragetuch
- 3: Stützgestell
- 4: Hubschere
- 5: Schraubverbinder
- 6: Fußrahmen
- 7: Rückenrahmen
- 8: Kopfrahmen
- 9: Matratze
- 10: Gelenk 6 - 21
- 11: Gelenk 7 - 21
- 12: Gelenk 22 - 21
- 13: Gelenk 22 - 20
- 14: Einhängeöse 19 an 7
- 15: Gelenk 7 - 20
- 16: Einhängeöse 19 an 20
- 17: Gelenk 20 - 8
- 18: Anschlag in Streckstellung 20/8
- 19: Gelenkfeder
- 20, 20A: Kopfrahmen-Verbinder 7 - 8
- 21, 21A, 21B: Fußrahmen-Verbinder 6 - 7
- 22: Steuerstab
- 23: Profilleiste
- 24: Einschlag von 2
- 25: Niet
- 26: Fixierstab
- 27: Nut
- 28: Schenkel
- 29: Querstrebe 29 A
- 30: Gelenkwand
- 31, 32: Bolzenköpfe
- 33, 33A, 33B: Bein
- 34: Gelenkkopf
- 35: Kulissenecke
- 36, 37: Kulissenschenkel
- 41: Steuerarm an 20 für 42
- 42: Lasche an 41 und 44
- 43: Blockierungslenker
- 44: Gelenk 43 an 47
- 45: Gelenk 42 - 41
- 46: Gelenk 43 an 8
- 47: 1. Scherenarm
- 48: 2. Scherenarm im Schwenklager
- 49: Gelenk 8 - 20 und 41
- 49-46-44-45: Gelenkviereck
- 50: Scherengelenk 1 - 47
- 51: Scherengelenk an 8
- 52: Scherengelenk
- 53: Scherenfeder
- 54, 55: Federösen
- 56: Gleiter 1 - 48
- 60: Eckblech
- 61: elastische Gabel} Rastmechanismus
- 62: Traverse } Rastmechanismus
- 64: Rasthaken } Rastmechanismus
- 65: elastischer Fortsatz} Rastmechanismus
- 70: Dämperlager
- 71: Gelenk
- 72: Dämpfer
- 75, 75A: Eckwinkel
- 76, 76A: Ausklinkungen
- 77: Grundrahmenstütze
- 78: Lager für 80
- 79: Winkelfortsatz
- 80: Stützwinkel (bumerang)
- 81: Stift
- 82, 83: Langloch
- 84, 86: Kröpfungen
- 90: Grundrahmen
- 91: Seitenrahmen
- 92: Traversen vom Grundgestell
- 95, 96, 97: Schutzkappen
- 95A, 97A: Verbinderzapfen an 95 bzw. 97
- 95B: Fortsätze an 95
- 98: Verkleidung
- 99: Schutzhaube

- B: Sitzbank
- P: Rückenpolsterteil
- P1: Rückenanlageplatte
- P2: Gelenk
- P3: Gestellanschlußwand
- S1, S2: Schutz-/Versteifungsbogen
- S3: Aufnahmebohrungen
- T1: Aufnahmeschaft
- T2, T5: Befestigungsbohrung
- T3: Rahmenlager
- T4: Auflager
- T6: Aufnahmedurchbruch
- T8: Fortsatz
- TZ: Spreizkraft

## Patentansprüche

1. Faltliege, die mit einer Matratze (9) belegt ist und die aus einem Kopf-, Rücken- und Fußrahmen (8, 7, 6) besteht, die miteinander gelenkig verbunden sind und zusammengefaltet mit einem Hubbeschlag (4) in einem Grundrahmen (1) oder -kasten heb-und absenkbar angeordnet sind, wobei der Hubbeschlag (4) aus beidseitig an dem Kopfrahmen (8) angeordneten hebend federbelasteten Hubscheren besteht, die jeweils untenseitig mit einem ersten Scherenarm (47) am Grundrahmen angelenkt sind und dort mit einem zweiten Scherenarm (48) horizontalverschieblich gelagert sind, der obenendig endseitig am Kopfrahmen (8) angelenkt ist, **dadurch gekennzeichnet, daß** der erste Scherenarm (47) obenendig an einem kurzen Blockierlenker (43) am rückenteilseitigen Kopfrahmenende in einem Gelenk (44) angelenkt ist, an dem eine Lasche (42) angreift, die mit einem Steuerarm (41) gelenkig verbunden ist, der mit einem abstandgebenden Kopfrahmen-Verbinder (20) des Kopfrahmens (8) und des Rückenrahmens (7) verbunden ist und so angeordnet ist, daß dann, wenn der Kopfrahmen-Verbinder (20) in eine horizontale Liegestellung verbracht ist, sich der Blockierungslenker (43) in einer Totlage des Scherengelenks (44) befindet, und bei angewinkelter Stellung des Verbinders der Blockierungslenker (43) aus der Totlage herausgeführt ist, so daß der Hubbeschlag (4) den Kopfrahmen (8) abgesenkt hält.

2. Faltliege nach Anspruch 1, **dadurch gekennzeichnet, daß** eine Zugfeder (53) einerseits kopfendseitig des Kopfrahmens und andererseits lenkerseitig am ersten Scherenarm (47) eingehängt ist.

3. Faltliege nach Anspruch 1, **dadurch gekennzeichnet, daß** der Steuerarm (41) etwa doppelt lang ist, wie der Gelenkabstand des Blockierungslenkers (43).

4. Faltliege nach Anspruch 1, **dadurch gekennzeichnet, daß** der Kopfrahmenverbinder (20) eine Länge aufweist, die etwa einer doppelten Dicke der Matratze 9 entspricht.

5. Faltliege nach Anspruch 1, **dadurch gekennzeichnet, daß** zwischen dem Rückenrahmen (7) und dem Fußrahmen (6) ein Fußrahmenverbinder (21) angelenkt ist, der einen mindest fingerdicken Abstand der beiden Rahmen (7, 6) im parallel gefalteten Zustand gewährleistet.

6. Faltliege nach Anspruch 1, **dadurch gekennzeichnet, daß** eine Faltfeder (19) den Rückenrahmen (7) zum Kopfrahmenverbinder (20) zieht.

7. Faltliege nach Anspruch 5, **dadurch gekennzeichnet, daß** zwischen dem Kopfrahmenverbinder (20) und dem Fußrahmenverbinder (21) ein Steuerstab (22) jeweils so angelenkt ist, daß ein Gelenkviereck mit dem Rückenrahmen (7) gebildet ist, das sich im eingefalteten Zustand der Liege in einer Sperrlage gegen eine Spreizkraft (T) der zwischen dem Kopfrahmen (8) und dem Rückenrahmen (7) eingefalteten Matratze (9) befindet, und daß das Gelenk (12) des Steuerstabes (22) am Fußrahmenverbinder (21) an einem abstehenden Lenker (21A) angeordnet ist, so daß die Sperrstellung durch ein Verschwenken des Fußendes des Fußrahmens (6) überwunden wird.

8. Faltliege nach Anspruch 6 und 7, **dadurch gekennzeichnet, daß** die Faltfeder (19) und der Steuerstab (22) innerhalb der Rahmen (6, 7) angeordnet sind.

9. Faltliege nach einem der vorstehenden Ansprüche, **dadurch gekennzeichnet, daß** die Matratze (9) und/oder ein Matratzentragetuch (2) randseitig jeweils mit einem Einschlag (24) versehen ist und in den Einschlag (24) ein Fixierstab (26) eingeschoben ist und der Einschlag (24) mit dem Fixierstab (26) in einer hinterschnittenen Nut (27) einer Profilleiste (23) steckt, die an einem der Rahmen (6, 7, 8) befestigt ist.

10. Faltliege nach einem der vorstehenden Ansprüche, **dadurch gekennzeichnet, daß** am Fußende des Fußrahmens (6) beidseitig je ein Gelenkkopf (34) angeordnet ist, in denen je ein Bein (33) in einer gewinkelten Kulisse (35, 36, 37) mit zwei Bolzen (31, 32) verschwenkbar verriegelbar gehalten ist.

11. Faltliege nach Anspruch 10, **dadurch gekennzeichnet, daß** die Kulisse (35, 36, 37) einen vertikalen Kulissenschenkel (36) aufweist, dessen Länge jeweils größer als ein Bolzenabstand der Bolzen (31, 32) ist, die bei stehendem Bein (33) übereinander beabstandet angeordnet sind.

12. Faltliege nach Anspruch 11, **dadurch gekennzeichnet, daß** das Bein (33) in einem horizontalen Kulissenschenkel (37), der sich unten an den vertikalen Kulissenschenkel (36) anschließt, horizontal gehalten einen etwa fingerbreiten Abstand am Fußrahmen (6) hat.

13. Faltliege nach Anspruch 11 oder 12, **dadurch gekennzeichnet, daß** die beiden Beine (33) durch eine Querstrebe (29) verbunden sind.

14. Faltliege nach Anspruch 5, **dadurch gekennzeichnet, daß** an den beiden Fußrahmenverbindern (21) je ein Bein (33A) so befestigt ist, daß es im eingefalteten Zustand etwa fingerbreit vom Fußrahmen (6) beabstandet ist.

15. Faltliege nach einem der Ansprüche 1 bis 14, **dadurch gekennzeichnet, daß** die Beine (33, 33A) eingefaltet innerhalb des Rückenrahmens (7) angeordnet sind.

16. Faltliege nach einem der vorstehenden Ansprüche, **dadurch gekennzeichnet, daß** am fußseitigen Ende des Fußrahmens (6) beidseitig je ein Bein (33B) fest angebracht ist.

17. Faltliege nach einem der vorstehenden Ansprüche, **dadurch gekennzeichnet, daß** das Grundgestell (90) aus beidseitigen Seitenrahmen (91), die aus Winkelmaterial zusammengesetzt sind, und zwischen diesen verlaufenden Traversen (92) besteht.

18. Faltliege nach Anspruch 17, **dadurch gekennzeichnet, daß** die Seitenrahmen Aufnahmeöffnungen (76, 76A) für anzuhängende Seiten-, Rücken- und Frontpolsterteile sowie Lager (78), Stützen (77) und Rastfortsätze (65) trägt, die mit den Rahmen (6, 7, 8) stützend und verriegelnd zusammenwirken.

19. Faltliege nach Anspruch 18, **dadurch gekennzeichnet, daß** in dem Lager (78) ein bumerangförmiger Stützwinkel (80) gelagert ist, der mit einem Schenkel, der bei ausgefalteter Liege parallel zum Rückenrahmen (7) angeordnet ist, mit einem Langlochlager (82, 83) durch einen verschieblichen Lagerstift (81) an dem Rückenrahmen (7) gelagert ist und der an einer vom Lager (78) sich kopfseitig erstreckenden Lasche mit der Scherenfeder (53) verbunden ist, die anderenends mit dem kopfseitigen Scherengelenk (52) verbunden ist.

20. Faltliege nach einem der vorstehenden Ansprüche, **dadurch gekennzeichnet, daß** der Kopfrahmenverbinder (20A) aus einem Profilmaterial gebildet ist, das an seiner freien Seite mit einer Schutzkappe (98) und seinen Gelenkteilen mit einer Schutzhaube (99)abgedeckt ist, so dass die Feder (19) innenliegend ist.

21. Faltliege nach Anspruch 18, **dadurch gekennzeichnet, daß** die Stützen (77) kopfendseitig am Grundgestell (90) angeordnet sind und im eingefalteten Zustand den Fußrahmenverbinder (21B) lösbar verrastend abstützen.

22. Faltliege nach Anspruch 18, **dadurch gekennzeichnet, daß** die Rastfortsätze (65) elastisch ausgebildet sind und lagemäßig im eingefalteten Zustand mit einer fußendseitigen Raste (64) am Fußrahmen (6) lösbar verrasten.

23. Faltliege nach einem der vorstehenden Ansprüche, **dadurch gekennzeichnet, daß** am fußendseitigen Ende des Fußrahmens (6) eine elastische Rastklammer (61) angeordnet ist, die im eingefalteten Zustand eine Traverse (62) des Rückenrahmens (7) umschließt und den Fußrahmen (6) beabstandet hält.

24. Faltliege nach einem der vorstehenden Ansprüche, **dadurch gekennzeichnet, daß** der Fußrahmenverbinder (21B) ein einstückig gefertigtes Gelenkteil enthält, das Rahmenlager (T3) in Versteifungsbögen (S1) sowie Aufnahmebohrungen (S3) für Verkleidungszapfen (95A), einen Aufnahmeschaft (T1) für ein Bein (33A) mit Befestigungsbohrungen, einen Fortsatz (T8) mit Befestigungsbohrungen (T5, T2) für Verriegelungsteile sowie durch einen Bogen (S2) verstärkt einen Aufnahmedurchbruch (T6) für ein Gelenk (71) eines Dämpfers (72), der anderenends am Rahmen (6) angelenkt ist, aufweist.

25. Faltliege nach Anspruch 24, **dadurch gekennzeichnet, daß** das Gelenkteil des Fußrahmenverbinders (21B) mit einer Schutzkappe (95) mittels Verbinderzapfen (95A) verkleidet ist und die Schutzkappe (95) Fortsätze (95B) trägt, die den Anschlußbereich des Beines (33A) verdecken.

26. Faltliege nach Anspruch 18, **dadurch gekennzeichnet, daß** an dem Grundgestell (90) ein Rückenpolsterteil (P) lösbar zu befestigen ist, das einen Aufnahmeraum für Decken oder dgl. enthält und dessen Rückenanlageplatte (P1) mit einem Gelenk (P2) an einer Gestellanschlußwand (P3) angelenkt ist.

## Claims

1. Folding bed, covered with a mattress (9) and comprising a head frame, back frame and foot frame (8, 7, 6) which are connected to one another in an articulated manner and are arranged in a collapsed state in a basic frame (1) or box such that they can be raised and lowered by means of a lifting mechanism (4),
whereby the lifting mechanism (4) comprises scissors-type lifting arrangements, springloaded for lifting action, which are provided on both sides of the head frame (8) respectively, a first scissors arm (47) of each lifting arrangement being articulated, at the bottom end, on the basic frame, where a horizontally movable second scissors arm (48) is supported, the top end of which is articulated at the end of the head frame (8), **caracterized in that** the first scissors arm (47) is articulated, at its top end, on a short block link (43) at the back-part head-frame end with an articulation (44) on which acts a link plate (42) which is connected in an articulated manner to a control arm (41) and is connected to a spacing head-frame connector (20) of the head frame (8) and of the back frame (7), and is arranged in such a way, that when the head frame connector (20) is brought to a horizontal position, the block link (43) is in a dead-centre position of the scissors articulation (44), and that when the connector is in an inclined position the block link (43) is lead out from the dead-centre position, so that the lifting mechanism (4) holds the head frame (8) in a lowered position.

2. Folding bed according to claim 1, **characterized in that a** tension spring (53) is, with one end, mounted at the top end of the head frame and, with the other end, at the link-side of the first scissors arm (47).

3. Folding bed according to claim 1, **characterized in that** the control arm (41) is about twice as long as the distance between the articulations of the block link (43).

4. Folding bed according to claim 1, **characterized in that** the head frame connector (20) has a length that corresponds approximately to a double thickness of the mattress (9).

5. Folding bed according to claim 1, **characterized in that** between the back frame (7) and the foot frame (6) a foot frame connector (21) is articulated, which provides for a distance at least the width of a finger between the two frames (7, 6) in the parallel folded state.

6. Folding bed according to claim 1, **characterized in that** a folding spring (19) pulls the back frame (7) towards the head frame connector (20).

7. Folding bed according to claim 5, **characterized in that** between the head frame connector (20) and the foot frame connector (21) a control rod (22) is in each case articulated in such a way that a four-bar linkage with the back frame (7) is formed, which in the collapsed condition of the bed is in a locking position against an expansion force (T) of the mattress (9) folded in between the head frame (8) and the back frame (7), and that the articulation (12) of the control rod (22) is arranged at the foot frame connector (21) at a sticking-out handlebar (21A) so that the locked position is released by pivoting the bottom end of the foot frame (6).

8. Folding bed according to claims 6 and 7, **characterized in that** the folding spring (19) and the control rod (22) are arranged within the frames (6, 7).

9. Folding bed according to one of the above claims, **characterized in that** the mattress (9) and / or a mattress sling (2) in their outside margins are each provided with a tuck (24), and into the tuck (24) a fixing bar (26) is inserted, and the tuck (24) with the fixing bar (26) is plugged in an undercut slot (27) of a profile bar (23), which is attached to one of the frames (6, 7, 8).

10. Folding bed according to one of the above claims, **characterized in that** at each side of the bottom end of the foot frame (6) respectively one articulation head (34) is arranged, in which respectively one leg (33) is held in an angled motion link (35, 36, 37) with two bolts (31, 32) so that it can be pivoted and locked.

11. Folding bed according to claim 10, **characterized in that t**he motion link (35, 36, 37) has a vertical side piece (36) whose length is in each case bigger than a bolt spacing of the bolts (31, 32), which are arranged at a distance one above the other when the leg (33) stands upright.

12. Folding bed according to claim 11, **characterized in that** the leg (33) which is held horizontally in a horizontal side piece of the motion link (37) has a distance of approximately a finger's breadth to the foot frame (6), said horizontal side piece being attached to the bottom end of the vertical side piece of the motion link (36).

13. Folding bed according to claim 11 or 12, **characterized in that** both legs (33) are connected by a cross brace (29).

14. Folding bed according to claim 5, **characterized in that** at the two foot frame connectors (21) respectively one leg (33A) is mounted in such a way, that it has approximately a finger's breadth of distance to the foot frame (6) when folded.

15. Folding bed according to one of the claims 1 to 14, **characterized in that** the legs (33, 33A) are arranged within the back frame (7) when folded.

16. Folding bed according to one of the above claims, **characterized in that** on each side of the bottom end of the foot frame (6) respectively one leg (33B) is firmly mounted.

17. Folding bed according to one of the above claims, **characterized in that** the basic frame (90) is composed of side frames (91) on both sides, which consist of angular material connected with crossbars (92).

18. Folding bed according to claim 17, **characterized in that** the side frames hold notches (76, 76A) to append side, back and front cushion parts, as well as bearings (78), supports (77) and catching appendices (65), to the frames (6, 7, 8) to further support and interlock them.

19. Folding bed according to claim 18, **characterized in that** a boomerang-shaped support angle (80) is mounted in the bearing (78), with a side piece which, when the bed is unfolded, is arranged parallel to the back frame (7), the side piece comprising a slotted hole (82, 83) being supported on the back frame (7) by means of a movable bearing stud (81), said angle also being connected to the scissors spring (53) by a link plate extending from the bearing (78) towards the top side, the other end of the spring being connected to the scissors articulation (52) at the head side.

20. Folding bed according to one of the above claims, **characterized in that** the head frame connector (20A) is built of a profile material, which at its free side is covered byh a protective cap (98) and, at its articulations, by a protective hood (99), in such a way that the spring (19) is kept inside.

21. Folding bed according to claim 18, **characterized in that** the supports (77) are mounted on the basic frame (90) with their top ends and, in the collapsed state, support the foot frame connector (21B) in a releasable catch.

22. Folding bed according to claim 18, **characterized in that** the catching appendices (65) are elastic and, by way of their position in the collapsed state, catch in a releasable connection with a catch (64) at bottom end of the foot frame (6).

23. Folding bed according to one of the above claims, **characterized in that** at the bottom end of the foot frame (6) an elastic locking bracket (61) is arranged, which in the collapsed state encloses a crossbar (62) of the back frame (7) and holds the foot frame (6) at a distance.

24. Folding bed according to one of the above claims, **characterized in that** the foot frame connector (21B) contains an articulation piece, manufactured of one part, and contains the frame bearing (T3) in protecting stiffening bends (S1) and mounting holes (S3) for cladding pins (95A), an attach shank (T1) for a leg (33A) with fixing drill holes, an appendix (T8), with fixing drill holes (T5, T2) for locking parts, as well as an attachment aperture (T6) for an articulation (71) of a damper (72) reinforced by a bend (S2), said damper being articulated on the frame (6) at the other end.

25. Folding bed according to claim 24, **characterized in that** the articulation piece of the foot frame connector (21B) is clad with a protective cap (95) by means of connector pins (95A), and the protective cap (95) bearing appendices (95B), which cover the access area of the leg (33A).

26. Folding bed according to claim 18, **characterized in that** at the basic frame (90) a releasable cushion back part (P) can be attached, which contains a receiving space for blankets or the like, and whose back plate (P1) is articulated to a frame connecting wall (P3) with a joint (P2).

## Revendications

1. Couchette pliante, couverte d'un matelas (9) et comportant un cadre de tête, un cadre de dos et un cadre de pied (8, 7, 6) qui sont reliés l'un à l'autre de façon articulé et sont disposés dans un état replié dans un cadre ou une boîte de base (1) de manière qui ils peuvent être soulevés et abaissés par un mécanisme de levage (4) se composant de ciseaux de levage arrangés sur chacun des deux côtés du cadre de tête (8), chargés des ressorts leveurs,
les ciseaux, dans chaque cas, étant articulés avec leur côté inférieure au cadre de base au moyen d'un premier bras de ciseaux (47), où ils sont mobiles horizontalement au moyen d'un deuxième bras de ciseaux (48) dont l'extrémité supérieure est articulée à l'extrémité du cadre de tête (8),
**caractérisée en ce que** le premier bras de ciseaux (47) étant relié, à son extrémité supérieure, sur un court lien de blocage (43) sur le côté du cadre de tête qui fait face au cadre de dos, dans une articulation (44), sur laquelle agit une éclisse (42) qui est articulée sur un bras de commande (41) qui est relié à un connecteur de cadre de tête (20) garantissant l'écartement entre le cadre de tête (8) et le cadre de dos (7), et qui est placé de telle manière que, lorsque le connecteur de cadre de tête (20) est mis dans la position horizontale, le lien de blocage (43) se trouve dans une position au point mort de l'articulation de ciseaux (44), et que, lorsque le connecteur est dans une position de travers, le lien de blocage (43) est sorti de la position au point mort, afin que le mécanisme de levage (4) tienne le cadre de tête (8) dans la position abaissée.

2. Couchette pliante selon la revendication 1, **caractérisée en ce qu'**un ressort de traction (53), avec l'une de ses extrémités, est monté au côté tête sur le cadre de tête, et avec l'autre de ses extrémités, est monté au côté du lien sur le premier bras de ciseaux (47).

3. Couchette pliante selon la revendication 1, **caractérisée en ce que** le bras de commande (41) a d'environ deux fois la longueur de l'espacement entre les articulations du lien de blocage (43).

4. Couchette pliante selon la revendication 1, **caractérisée en ce que** le connecteur de cadre de tête (20) a une longueur qui correspond approximativement à deux fois l'épaisseur du matelas (9).

5. Couchette pliante selon la revendication 1, **caractérisée en ce qu'**entre le cadre de dos (7) et le cadre de pied (6) un connecteur de cadre de pied (21) est articulé, qui assure qu'un écartement d'au moins la largeur d'un doigt reste entre les deux cadres (7, 6) s'ils sont pliés en parallèle.

6. Couchette pliante selon la revendication 1, **caractérisée en ce que** un ressort de pliage (19) tire le cadre de dos (7) vers le connecteur de cadre de tête (20).

7. Couchette pliante selon la revendication 5, **caractérisée en ce qu'**une tige de commande (22) est articulée entre le connecteur de cadre de tête (20) et le connecteur de cadre de pied (21), dans chaque cas, de manière qu'un quadrilatère articulé est formé avec le cadre de dos (7), qui, lorsque la couchette est dans l'état replié, se trouve dans une position de blocage contre une force d'expansion (T) du matelas (9) plié entre le cadre de tête (8) et le cadre de dos (7), et que l'articulation (12) de la tige de commande (22) est placée sur un lien en saillie (21A) du connecteur de cadre de pied (21), de sorte qu'il est libéré de la position de blocage si le côté pied du cadre de pied (6) est pivoté.

8. Couchette pliante selon les revendications 6 et 7, **caractérisée en ce que** le ressort de pliage (19) et la tige de commande (22) sont disposés à l'intérieur des cadres (6, 7).

9. Couchette pliante selon l'une des revendications précédentes, **caractérisée en ce que** le matelas (9) et / ou un tissu supporteur de matelas (2) chacun comportent un pli (24) sur leurs bords, et qu'une tige de fixation (26) est insérée dans le pli (24), et que le pli (24) avec la tige de fixation (26) est inséré dans une rainure contre-dépouillée (27) dans un profilé (23) attaché à l'un des cadres (6, 7, 8).

10. Couchette pliante selon l'une des revendications précédentes, **caractérisée en ce que** respectivement une saillie d'articulation (34) est placée aux deux bords du côté pied du cadre de pied (6), dans laquelle une jambe (33) est maintenue dans une coulisse angulaire (35, 36, 37) au moyen de deux boulons (31, 32), de sorte qu'elle peut être pivotée et verrouillé.

11. Couchette pliante selon la revendication 10,
**caractérisée en ce que** la coulisse angulaire (35, 36, 37) présente une aile de coulisse verticale (36) qui est, dans chaque cas, plus longue que l'espacement des boulons (31, 32), qui sont disposés à distance l'un au dessus de l'autre lorsque la jambe (33) est debout.

12. Couchette pliante selon la revendication 11, **caractérisée en ce que,** lorsque la jambe (33) est maintenue dans l'orientation horizontale dans une aile de coulisse horizontale (37), qui est raccordée au-dessous d'une aile de coulisse verticale (36), elle est séparée du cadre de pied (6) d'environ la largeur un doigt.

13. Couchette pliante selon la revendication 11 ou 12, **caractérisée en ce que** les deux jambes (33) sont reliés par une entretoise (29).

14. Couchette pliante selon la revendication 5, **caractérisée en ce qu'**une jambe (33A) est montée sur chacun des deux connecteurs de cadre de pied (21) de telle manière, qu'elle elle est séparée du cadre de pied (6) d'environ la largeur un doigt lorsqu'elle est replié.

15. Couchette pliante selon l'une des revendications 1 à 14, **caractérisée en ce que** les jambes (33, 33A), lorsqu'elles sont repliées, sont placées à l'intérieur du cadre de dos (7).

16. Couchette pliante selon l'une des revendications précédentes, **caractérisée en ce que** respectivement une jambe (33B) est montée de façon immobile aux deux bords du côté pied du cadre de pied (6).

17. Couchette pliante selon l'une des revendications précédentes, **caractérisée en ce que** le sommier de base (90) se compose de cadres longitudinaux (91) aux deux côtés, construits en cornières et raccordés au moyen de traverses (92).

18. Couchette pliante selon la revendication 17, **caractérisée en ce que** les cadres longitudinaux comprendent des encoches (76, 76A) pour l'accrochement des parties de rembourrage d'accotoir, de dossier et de front, ainsi que des appuis (78), des supports (77) et des saillies d'arrêt (65), qui coopèrent avec les cadres (6, 7, 8) en les soutenant et verrouillant.

19. Couchette pliante selon la revendication 18, **caractérisée en ce qu'**un support angulaire en forme de boomerang (80) est monté dans le appui (78), qui comporte une branche, orientée parallèlement au cadre de dos (7) lorsque la couchette est déplié, qui est monté sur le cadre de dos (7) au moyen d'un trou oblong (82, 83) et une cheville de l'appui mobile (81), et qui est connecté au ressort de ciseaux (53) avec une éclisse s'étendant au-dessus de l'appui (78), l'autre extrémité du ressort étant reliée à une articulation de ciseaux (52) au côté tête.

20. Couchette pliante selon l'une des revendications précédentes, **caractérisée en ce que** le connecteur de cadre de tête (20A) se compose de cornières, qui sont couvertes d'une cache protectrice (98) sur ses faces libres et d'un capuchon protecteur (99) sur les articulations, de telle manière que le ressort (19) est placé à l'intérieur.

21. Couchette pliante selon la revendication 18,
**caractérisée en ce que** les supports (77) sont montés sur le sommier de base (90) au côté tête et, dans l'état replié, supportent le connecteur de cadre de pied (21B) de façon détachable et verrouillant.

22. Couchette pliante selon la revendication 18, **caractérisée en ce que** les saillies d'arrêt (65) sont élastiques et, en raison de leur positionnement dans l'état replié, s'enclenchent dans un cran d'arrêt (64) placé au côté pied sur le cadre de pied (6).

23. Couchette pliante selon l'une des revendications précédentes, **caractérisée en ce qu'**une bride d'arrêt (61) élastique est placée au côté pied du cadre de pied (6), qui, dans l'état replié, cerne une traverse (62) du cadre de dos (7) et tient le cadre de pied (6) à distance.

24. Couchette pliante selon l'une des revendications précédentes, **caractérisée en ce que** le connecteur de cadre de pied (21B) comporte une pièce d'articulation, fait d'une seule pièce, qui comporte des appuis de cadre (T3) dans des arcs raidisseurs (S1) ainsi que des trous de montage ( S3) pour des chevilles de revêtement (95A), une tige de logement (T1) avec des trous de fixation pour une jambe (33A), une appendice (T8) avec trous de fixation (T5, T2) pour des pièces de verrouillage, ainsi que une encoche de réception (T6) renforcé par une pièce en forme d'arc (S2) pour loger une articulation (71) d'un amortisseur (72), qui de son autre extrémité est articulé sur le cadre de pied (6).

25. Couchette pliante selon la revendication 24, **caractérisée en ce que** la partie d'articulation du connecteur de cadre de pied (21B) est revêtue d'un capuchon protecteur (95) au moyen de chevilles de connexion (95A), et que le capuchon de protection (95) porte des appendices (95B) couvrant la zone de connexion de la jambe (33A).

26. Couchette pliante selon la revendication 18, **caractérisée en ce qu'**un coussin de dossier (P) peut être monté sur le sommier de base (90) de façon détachable, qui présente un espace de réception pour les couvertures ou similaires, et dont la plaque de dossier (P1) est articulée sur un paroi de connexion au sommier (P3) avec un joint (P2).
